# EUROPÄISCHE PATENTSCHRIFT

(11) **EP 3 323 517 B1**
(45) Veröffentlichungstag und Bekanntmachung des Hinweises auf die Patenterteilung: **27.03.2019**
(21) Anmeldenummer: 16199617.8
(22) Anmeldetag: 18.11.2016
(51) Int. Cl.: B07C 7/00, B07C 7/02

(54) **SORTIERSYSTEM UND VERFAHREN ZUR VERFOLGUNG EINES EINSORTIERENS EINES SORTIERGUTS IN EIN SORTIERREGISTER**
SORTING SYSTEM AND METHOD FOR TRACKING THE SORTING OF A SORTED ITEM IN A SORTING REGISTER
SYSTÈME DE TRI ET PROCÉDÉ DE SUIVI D'UN TRI D'UN PRODUIT À TRIER DANS UN REGISTRE DE TRI

(43) Veröffentlichungstag der Anmeldung: 23.05.2018
(73) Patentinhaber: Siemens Aktiengesellschaft, 80333 München (DE)
(72) Erfinder: RÖHM, Eberhard, 78224 Singen (DE)
(74) Vertreter: Maier, Daniel Oliver

(56) Entgegenhaltungen:
- WO-A1-2010/089785
- WO-A1-2014/087069
- WO-A1-2015/001206
- US-A- 4 181 948
- US-A1- 2001 052 544

## Beschreibung

Die vorliegende Erfindung betrifft ein Sortiersystem und ein Verfahren zur Verfolgung eines Einsortierens eines Sortierguts in ein Sortierregister.

Sortiergüter werden häufig am Ende einer Kette von Sortiervorgängen nach ihrer Bestimmungsinformation manuell in ein Sortierregister, auch Sortierrack genannt, einsortiert. Das Sortierregister umfasst Sortierfächer, die jeweils einem Satz von Bestimmungsinformationen zugeordnet sind. Jedes Sortiergut wird manuell anhand seiner Bestimmungsinformation in das zugeordnete Sortierfach einsortiert. Die Sortiergüter können Versandstücke und Postsendungen wie Briefe aber auch kommissionierbare Stückgüter oder andere Waren sein. Bei der vollständig manuellen Einsortierung wird die Bestimmungsinformation von einem menschlichen Bediener ausgelesen und in das der Bestimmungsinformation entsprechende Sortierfach abgelegt. Im nächsten Automatisierungsschritt wird die Bestimmungsinformation automatisch erfasst und dem Bediener das Sortierfach, in das das Sortiergut abgelegt werden soll, angezeigt. Damit muss der Bediener die Zuordnung von Bestimmungsinformation und Sortierfach nicht mehr auswendig kennen.

In der Briefsortierung erfolgt ein Einsortieren der Briefe und anderer flacher Postsendungen in das Sortierregister so, dass ein Zusteller die Postsendungen in der Gangfolge seines Zustellweges für die Auslieferung bereitstellen kann. Die Bestimmungsinformation eines Briefes ist seine Zustelladresse.

Hierzu sind beispielsweise aus der internationalen Patentanmeldung WO 2014/057185 A1 Verfahren bekannt, bei denen die Adresse eines Versandstücks erfasst wird und das dieser Adresse zugeordnete Sortierfach dann einer mit der Sortierung beauftragten Person angezeigt wird. Damit erhält diese Person die für die Sortierung des Versandstücks erforderliche Information, aber es fehlt an einer Rückmeldung der korrekten Einsortierung des Versandstücks. Kommt es zu einem versehentlichen Fehler oder einer sonstigen Unachtsamkeit bei der Sortierung liegt keine Kenntnis mehr über den Verbleib des Versandstücks vor.

Die Veröffentlichung WO 2015/001206 A1 (Solistic) offenbart ein Verfahren zum Sortieren von Poststücken in einer Sortierbox mit Sortierbehältern bei dem digitale Bildern der Sortieranlage für einem Sortierlauf dargestellt werden. Zu sortierende Postsendungen, die jeweils eine Lieferadresse enthalten, werden in virtuelle Stapel von Bildern dargestellt, wobei die Bilder in jedem virtuellen Stapel in derselben Reihenfolge angeordnet sind, wie die postalischen Objekte in dem Stapel von postalischen Objekten.

Die oben genannten Hilfsmittel helfen zwar, Sortierfehler zu verringern und beschleunigen das Einsortieren, überwachen jedoch nicht den Vorgang des Einsortierens selber, so dass ein fehlerhaftes Einsortieren nicht mehr korrigiert wird.

Der vorliegenden Erfindung liegt daher die Aufgabe zugrunde, ein Verfahren und ein Sortiersystem zur Verfolgung eines Einsortierens eines Sortierguts in ein Sortierregister. Diese Aufgabe wird durch die in den unabhängigen Ansprüchen beschriebenen Lösungen gelöst.

Gemäß einer Ausführungsform kann die Detektionsvorrichtung während des Einsortierens einen Abstand zwischen einem durch die Detektionsvorrichtung vorgegebenen Referenzpunkt und dem Sortiergut messen um die Position des Sortierguts zu bestimmen. Anhand des Abstands kann bei bekannter Position der Sortierfächer relativ zum Referenzpunkt besonders einfach die Position bestimmt werden.

Um die Position des Sortierguts berührungslos und mit geringem Ausleseaufwand zu ermitteln, kann die Detektionsvorrichtung die Position des Sortierguts erfassen, indem sie elektromagnetische Strahlung erzeugt und detektiert.

Gemäß einer weiteren Ausführungsform kann die Detektionsvorrichtung oberhalb und/ oder unterhalb der Sortierfächer auf der Einsortierseite des Sortierregisters angeordnet sein. Besonders einfach können so horizontal bzw. liegend in die Sortierfächer einzuordnende Sortiergüter erfasst werden. Durch die Anordnung auf der Einsortierseite können die Sortiergüter während des Einsortierens verfolgt werden. Bei Anordnung oberhalb des Sortierregisters befindet sich die Detektionsvorrichtung nicht im Einsortierbereich und stellt somit kein allzu großes Hindernis mit Kollisionsgefahr dar und benötigt nur etwas Platz oberhalb des Sortierregisters. Eine baugleiche Detektionsvorrichtung kann prinzipiell auch unterhalb der Sortierfächer angeordnet werden. Eine gleichzeitige Anordnung von Komponenten der Detektionsvorrichtung ermöglicht eine Verbreiterung des abgedeckten Messbereichs, beispielsweise durch Strahlumlenkung.

Um ein Bestimmen der Position des Sortierguts von noch mehr Referenzpunkten aus zu ermöglichen, kann die Detektionsvorrichtung auf einer ersten Seite und/ oder auf einer zweiten Seite der Sortierfächer auf der Einsortierseite des Sortierregisters angeordnet ist. Bei einer gleichzeitigen Anordnung der Detektionsvorrichtung bzw. ihrer Komponenten von zwei nicht parallel zueinander angeordneten Seiten - also an einer ersten Seite und oben - kann auch ohne Abstandsmessung sondern nur anhand einer Feststellung einer Anwesenheit des Sortierguts die Position des Sortierguts ermittelt werden.

Gemäß einer weiteren Ausführungsform kann ein Verlauf der Position des Sortierguts beim Einsortieren erfasst werden. So können zusätzliche Datenpunkte verwendet werden um ein eindeutiges und noch robusteres Zuordnen zu einem Sortierfach zu erlauben. Fehlerhafte Positionsbestimmungen bei der anstelle der Position des Sortierguts eine Position von Störkonturen, beispielsweise den Händen eines Bedieners, erfasst werden, können so leichter erkannt werden.

Um ein erfolgtes fehlerhaftes Einsortieren zu erkennen, wird erfindungsgemäss überprüft, ob das anhand der bestimmten Position des Sortierguts zugeordnete Sortierfach mit dem der Bestimmungsinformation zugeordneten Sortierfach übereinstimmt. Bei mangelnder Übereinstimmung kann eine Warnung ausgegeben werden und das Sortiergut erneut einsortiert werden.

Hinsichtlich einer Vorrichtung wird die vorstehend genannte Aufgabe gelöst durch Sortiersystem für ein mit einer Bestimmungsinformation, insbesondere einer Zustelladresse, versehenes Sortiergut, umfassend ein Sortierregister umfassend eine Anzahl von Sortierfächern zur Aufnahme des Sortierguts, wobei den Sortierfächern jeweils ein Satz von Bestimmungsinformationen zuordenbar ist und jedes Sortiergut anhand seiner Bestimmungsinformation in ein Sortierfach einsortierbar ist. Das Sortiersystem umfasst zudem eine Detektionsvorrichtung, die ausgestaltet ist zum berührungslosen Bestimmen einer Position des Sortierguts auf einer Einsortierseite des Sortierregisters während eines Einsortierens des Sortierguts.

Gemäß einer Ausführungsform kann die Detektionsvorrichtung als Abstandsmessvorrichtung ausgestaltet sein, um während des Einsortierens einen Abstand zwischen einem durch die Detektionsvorrichtung vorgegebenen Referenzpunkt und dem Sortiergut zu messen. Anhand des gemessenen Abstands kann besonders einfach - ohne komplizierte Auswertung - die Position des Sortierguts bestimmt werden.

Die Detektionsvorrichtung kann zum Erzeugen und/ oder Detektieren elektromagnetischer Strahlung ausgestaltet sein um die Position des Sortierguts zu bestimmen. So kann die Detektionsvorrichtung berührungslos und einfach auswertbar die Position des Sortierguts bestimmen.

Um mit möglichst wenig Aufwand das Einsortieren des Sortierguts in sämtliche Sortierfächer zu überwachen, kann die Detektionsvorrichtung auf der Einsortierseite ober- und/ oder unterhalb des Sortierregisters angeordnet sein.

Um die Position des Sortierguts auch seitlich zu erfassen, kann die Detektionsvorrichtung auf der Einsortierseite auf einer ersten Seite und/ oder auf einer zweiten Seite des Sortierregisters angeordnet sein. Bei einem vertikalen Einsortieren kann ein seitliches Erfassen der Position des Sortierguts zuverlässiger sein als ein Erfassen von oben und/ oder unten, insbesondere bei einem vertikalen Einsortieren schmaler Sortiergüter wie Briefen. Kombiniert mit einer horizontalen Anordnung von oben und/ oder unten kann auch mit einer als Lichtschranke ausgestalteten Detektionsvorrichtung die Position des Sortierguts bestimmt werden.

Um das Sortierfach zu ermitteln, in das das Sortiergut einsortiert wird, kann das Sortiersystem zudem eine Steuereinrichtung umfassen, die ausgestaltet ist, die bestimmte Position des Sortierguts einem Sortierfach zuzuordnen.

Gemäß einer weiteren Ausführungsform kann die Steuereinrichtung ausgestaltet sein zu überprüfen, ob das anhand der bestimmten Position des Sortierguts zugeordnete Sortierfach mit dem der Bestimmungsinformation zugeordneten Sortierfach übereinstimmt. So kann anhand der Position des Sortierguts festgestellt werden, ob das Sortiergut in das richtige Sortierfach eingeordnet worden ist.

Gemäß einer weiteren Ausführungsform kann die Detektionsvorrichtung eine mit einer Anzahl an Spalten und/ oder Zeilen des Sortierregisters übereinstimmende Anzahl an Detektionssegmenten umfassen. So kann mit sehr geringem Aufwand zum Bestimmen der Position das erfasste Signal eines Detektionssegment einer bestimmten Spalte bzw. Zeile zugeordnet werden. Eine segmentierte Bauweise erlaubt ein einfaches Anpassen der Ausmaße der Detektionsvorrichtung an die Maße des Sortierregisters, indem die Detektionsvorrichtung aus der entsprechende Anzahl an Detektionssegmenten ausgebildet wird.

Weitere Ausführungsformen der Erfindung werden nachfolgend anhand der Figuren beispielsweise näher erläutert. Dabei zeigen:
- Figur 1: ein Sortiersystem für Briefe;
- Figur 2: einen seitlichen Querschnitt eines Sortiersystems;
- Figur 3: ein weiteres Sortiersystem mit einer Lichtkegel erzeugenden Detektionsvorrichtung;
- Figur 4: ein Sortiersystem mit einer Detektionsvorrichtung die durch Strahlumlenkung einen vergrößerten Abdeckungsbereich aufweist; und
- Figur 5: ein Sortiersystem mit einer Detektionsvorrichtung mit orthogonal zueinander angeordneten Komponenten.

Figur 1 zeigt gemäß einer Ausführungsform der Erfindung ein Sortiersystem 14 für Briefe 2b, welches auch für andere flache Sortiergüter 2 verwendbar ist. Das Sortiersystem wird von der Einsortierseite 8 gezeigt. Jeder Brief 2b ist mit einer eine Bestimmungsinformation 6 darstellenden Zustelladresse 6a markiert. Das Sortiersystem 14 umfasst ein Sortierregister 4 mit zeilen- und spaltenartig angeordneten Sortierfächern F₁₁ - F₅₉ in die die Briefe 6b von einem Bediener einsortiert werden. Jedem Sortierfach Fᵢⱼ ist ein Satz von Bestimmungsinformationen 6 zugeordnet - beispielsweise wird ein Satz örtlich nahe beieinanderliegender Zustelladressen 6b in ein gemeinsames Sortierfach Fᵢⱼ einsortiert. In alle in der zeichnerischen Darstellung mit Bezugsziffer versehenen Sortierfächer Fᵢⱼ wurden bereits Briefe 2b einsortiert, die horizontale Sortiergutstapel 2s ausbilden.

Ein Bediener erfasst die Zustelladresse 6a und ordnet einen einzusortierenden Brief 2b einem bestimmten Sortierfach F₂₂ zu, wobei dieser Vorgang maschinell unterstützt werden kann. Anschließend wird der Brief 2b von der Einsortierseite 8 in das Sortierfach F₂₂ einsortiert. Oberhalb und entlang der gesamten Breite des Sortierregisters 4 ist eine Detektionsvorrichtung 10 angeordnet, wobei die Detektionsvorrichtung 10 eine der Anzahl der Spalten des Sortierregisters 4 entsprechende Anzahl an Detektionssegmenten 18₁ - 18₉ umfasst. Die Detektionsvorrichtung 10 ist ausgestaltet berührungslos die Position des Briefs 2b zu erkennen, der gerade vom Bediener von der Einsortierseite 8 her in das Sortierfach F₂₂ einsortiert wird. Hierzu muss die Detektionsvorrichtung 4 auf der Einsortierseite 8 leicht über das Sortierregister 4 hinausragen, um den Brief 2b von oben her erfassen zu können.

Bei einem Einsortieren mit horizontalem Ablegen der Briefe 2b wie in Figur 1 gezeigt ist eine Anordnung der Detektionsvorrichtung 10 oberhalb des Sortierregisters 4 sinnvoll, bei einer hier nicht gezeigten vertikalen Ablage wäre eine seitliche Anordnung der Detektionsvorrichtung 10 sinnvoller.

Die Detektionssegmente 18ᵢ messen den Abstand dᵢ zwischen ihrem jeweiligen Referenzpunkt 12ᵢ und dem gerade einsortierten Brief 2b. Anand des gemessenen Abstands dᵢ kann die Höhe des Briefs 2b und somit die Sortierfachzeile ermittelt werden, anhand des erfassenden Detektionssegments 18ᵢ die Sortierfachspalte. Wenn ein Brief 2b in ein Fach Fᵢⱼ einsortiert wird, ist der Abstand dᵢ zwischen Brief und Referenzpunkt 12ᵢ größer als ein minimaler Abstand 12_{i,min} und kleiner als ein maximaler Abstand 12_{i,max}. Jedes Detektionssegment 18ᵢ deckt also eine Spalte von Sortierfächern Fᵢⱼ ab - bei einer seitlichen Anordnung der Detektionsvorrichtung 4 würde entsprechend eine Zeile abgedeckt werden. Die Zuordnung von gemessenem Abstand dᵢ bzw. Position des Briefs 2b zu einem Sortierfach Fᵢⱼ wird von einer mit der Detektionsvorrichtung 10 assoziierten Steuereinrichtung 22 ausgeführt, die somit erkennt, in welcher Höhe der Brief 2b in das Sortierfach Fᵢⱼ geschoben wird.

Der Abstand dᵢ wird ermittelt, indem die Detektionsvorrichtung 10 bzw. ihre Detektionssegmente 18ᵢ elektromagnetische Strahlung aussenden, wobei der ausgesandte Lichtstrahl 20 durch den Brief 2b unterbrochen wird. Die Genauigkeit der Abstandsermittlung ist somit abhängig von der Messgenauigkeit der Detektionsvorrichtung 10 die durch die verwendete Wellenlänge, Strahlbündelung und die Empfindlichkeit der Detektionsvorrichtung 10 bestimmt wird. Für die Abstandsmessung besonders geeignet sind Laser da sich ein Laserstrahl besonders gut bündeln und ausrichten lässt.

Figur 2 zeigt ein weiteres Sortiersystem 14 in seitlicher Ansicht gemäß einer weiteren Ausführungsform der Erfindung. Gezeigt ist ein Detektionssegment 18₃ sowie eine Steuereinrichtung 22 der Detektionsvorrichtung 10. Dargestellt ist das zeitlich nicht gleichzeitig stattfindende Einsortieren dreier flacher Sortiergüter 2, 2', 2" von der Einsortierseite 8 aus. Der Referenzpunkt 12₃ befindet sich oberhalb der und seitlich unmittelbar vor den Sortierfächern Fᵢ₃ auf der Einsortierseite 8, so dass auch bei schräger Lage der Sortiergüter 2 der gemessene Abstand d₁ unmittelbar vor dem Sortierfach F₁₃ innerhalb des minimalen Abstands d_{1,min} und d_{1,max} liegt. Eine Anordnung der Detektionsvorrichtung 10 oberhalb des Sortierregisters 4 ermöglicht es, empfindliche Komponenten der Detektionsvorrichtung 10 besonders einfach gegen Staub und andere Verschmutzung zu schützen, beispielsweise durch eine Abdeckung, da die Komponenten zur Lichtstrahlerzeugung und -detektion nach unten ausgerichtet sind. Die Detektion unterschiedlich dimensionierter Sortiergüter 2 ist bei mittiger Anordnung der Detektionssegment 18ᵢ bzw. ihrer Referenzpunkte 12ᵢ unproblematisch, so lange die Sortiergüter 2 mindestens halb so breit sind wie ein Sortierfach Fᵢⱼ, denn bei schmaleren Sortiergütern 2 kann bei nicht mittiger Einsortierung unter Umständen ein Sortiergut nicht erfasst werden.

Figur 3 zeigt ein weiteres Sortiersystem 14 gemäß noch einer Ausführungsform der Erfindung. Die Detektionssegmente 18₁ - 18₉ erzeugen einen Lichtkegel 20', so dass der Abdeckungsbereich vergrößert ist, allerdings für den Preis von reduzierter Genauigkeit.

Figur 4 zeigt ein Sortiersystem 14 mit einer Strahlumlenkung gemäß einer weiteren Ausführungsform der Erfindung. Die Detektionsvorrichtung 10, 10' ist oberhalb und unterhalb des Sortierregisters 4 angeordnet, wobei die untere Detektionsvorrichtung 10' schräg zueinander und schräg zum Lichtstrahl 10 angeordnete Reflektoren umfasst, welche den Abdeckungsbereich vergrößern.

Sämtliche Detektionsvorrichtungen 10, 10' der Figuren 1 bis 5 sind als Abstandsmessvorrichtungen ausgestaltet, die elektromagnetische Strahlung erzeugen und detektieren um anhand des gemessenen Abstands dᵢ zwischen einem Referenzpunkt 12ᵢ und dem Sortiergut 2 und somit anhand der Position des Sortierguts 2 während des Einsortierens das Sortierfach Fᵢⱼ zu ermitteln, in welches das Sortiergut 2 einsortiert wird.

Figur 5 zeigt gemäß einer Ausführungsform der Erfindung ein Sortiersystem 14 mit einer Detektionsvorrichtung 10', 10" mit orthogonal zueinander angeordneten Komponenten. Die Detektionsvorrichtung 10' ist oberhalb des Sortierregisters 4 angeordnet, die Detektionsvorrichtung 10" ist auf einer ersten Seite 16a angeordnet. Die Detektionsvorrichtung 10', 10" sind als segmentierte Lichtschranken ausgebildet die die An- bzw. Abwesenheit eines Gegenstands in ihrem Detektionsbereich anzeigen. Diese Ausführungsform ist allerdings nur für breitere Sortiergüter 2, also beispielsweise Pakete, Päckchen oder weitere Stückgüter, geeignet, da schmale Sortiergüter 2 wie Briefe 2b nur aus einer Richtung von einer Lichtschranke erkannt werden. Der Detektionsbereich einer Lichtschranke ist hierbei eine Zeile bzw. eine Spalte, so dass die Anzahl erforderlicher Detektionssegmente 18 der Anzahl an Zeilen plus der Anzahl an Spalten der Sortierfächer Fᵢⱼ entspricht. Der Bediener sortiert das Sortiergut 2 gerade in das Sortierfach F₃₃ ein, so dass sowohl das Detektionssegment 18₃", als auch das Detektionssegment 18₃' eine Belegung anzeigen. Anhand dieser Information kann die Steuereinrichtung 22 auslesen, dass das Stückgut 2 in das Sortierfach F₃₃ einsortiert wird.

Je nach Ausführungsform werden die von den Detektionsvorrichtungen 10 erfassten Daten digital oder analog ausgelesen. Die Steuereinrichtung 22 umfasst hierzu ein Prozessorboard, mit dem das erfasste Signal, insbesondere die erfassten Daten einzelner Detektionssegmente 18, nacheinander abgefragt werden. Daraus lässt sich das Sortierfach Fᵢⱼ, in das das Sortiergut 2 einsortiert wurde ermitteln und mit dem ursprünglich anhand der Bestimmungsinformation 6 zugeordneten Sortierfach Fᵢⱼ abgleichen. Die Detektionsvorrichtungen 10 können leicht an bereits existierende Sortierfächer Fᵢⱼ angebaut werden und erfordern lediglich etwas Platz oberhalb und/ oder seitlich und/ oder unterhalb des Sortierregisters 4. Eine erforderliche Verkabelung kann oberhalb oder auf der Rückseite des Sortierregisters angeordnet werden. Die Steuereinrichtung 22 kann leicht mit bestehenden Sortiersystemen verbunden werden. Dies ist erforderlich, da sonst die Steuereinrichtung 22 nicht wissen kann, welches das ursprünglich anhand der Bestimmungsinformation 6 zugeordnete Sortierfach Fᵢⱼ ist. Die Steuereinrichtung 22 überprüft, ob das anhand der bestimmten Position des Sortierguts 2 zugeordnete Sortierfach Fᵢⱼ mit dem anhand der Bestimmungsinformation 6 des Sortierguts 2 zugeordneten Sortierfach Fᵢⱼ übereinstimmt. Wenn die Überprüfung keine Übereinstimmung zeigt, wird eine optische und/ oder akustische Warnung von der Steuereinrichtung 22 ausgegeben. Nach Ausgabe dieser Warnung kann das fehlerhafte Sortiergut 2 aus dem Sortierfach Fᵢⱼ herausgenommen werden und es kann ein erneuter Einsortierversuch unternommen werden

Gemäß einer weiteren Ausführungsform wird der Verlauf der Position des Sortierguts 2 beim Einsortieren erfasst, um so noch besser ein eindeutiges Zuordnen zu ermöglichen. Wird ein Sortiergut 2 nicht ganz eingeschoben und liegt noch im Lichtstrahl 20, dann kann dies angezeigt werden. Das Sortiersystem 14 umfasst ein Erfassungsmittel zum Erfassen der Bestimmungsinformation 6 des Sortierguts 2 und zum Zuordnen eines Sortierfachs Fᵢⱼ und zudem ein Anzeigemittel zum Anzeigen des der Bestimmungsinformation 6 des Sortierguts 2 zugeordneten Sortierfachs Fᵢⱼ.

Eine als Abstandsmessvorrichtung ausgestaltete Detektionsvorrichtung 10 kann einen Laser umfassen. Der Abstand kann anhand Laufzeitmessung und/ oder Phasenlagemessung und/ oder Lasertriangulation des ausgesandten Lichtstrahls 20 erfasst werden.

### Bezugszeichenliste

- 2: Sortiergut
- 2s: Sortiergutstapel
- 4: Sortierregister
- 6: Bestimmungsinformation
- 6a: Zustelladresse
- 8: Einsortierseite
- 10: Detektionsvorrichtung
- 12: Referenzpunkt
- 14: Sortiersystem
- 16a: erste Seite des Sortierregisters 4
- 16b: zweite Seite des Sortierregisters 4
- 18: Detektionssegment
- 20: Lichtstrahl
- 20': Lichtkegel
- 22: Steuereinrichtung
- Fᵢⱼ: Sortierfach
- d: Abstand

## Patentansprüche

1. Verfahren zur Verfolgung eines Einsortierens eines mit einer Bestimmungsinformation (6), insbesondere einer Zustelladresse (6a), versehenen Sortierguts (2) in ein Sortierregister (4) eines Sortiersystems (14), umfassend die folgenden Verfahrensschritte:
a) Bereitstellen des Sortierregisters (4) mit einer Anzahl von Sortierfächern (Fᵢⱼ);
b) Zuordnen von einem Satz von Bestimmungsinformationen (6) zu den Sortierfächern (Fᵢⱼ);
c) Erfassen der Bestimmungsinformation (6) von dem Sortiergut (2) und Ermitteln des dieser Bestimmungsinformation (6) zugeordneten Sortierfachs (Fᵢⱼ);
d) Einsortieren des Sortierguts (2) in das der Bestimmungsinformation (6) zugeordnete Sortierfach (Fᵢⱼ);
e) Bestimmen einer Position des Sortierguts (2) auf der Einsortierseite (8) des Sortierregisters (4) während des Einsortierens des Sortierguts (2) mit Hilfe einer Detektionsvorrichtung (10) zum berührungslosen Erfassen einer Position des Sortierguts (2) auf einer Einsortierseite (8) des Sortierregisters (4); und
f) Zuordnen dieser Position zu einem Sortierfach (Fᵢⱼ);
g) Überprüfen, ob das anhand der bestimmten Position des Sortierguts (2) zugeordnete Sortierfach (Fij) mit dem der Bestimmungsinformation (6) zugeordneten Sortierfach (Fij) übereinstimmt.

2. Verfahren nach Anspruch 1, **dadurch gekennzeichnet, dass** die Detektionsvorrichtung (10) während des Einsortierens einen Abstand (d) zwischen einem durch die Detektionsvorrichtung (10) vorgegebenen Referenzpunkt (12) und dem Sortiergut (2) misst um die Position des Sortierguts (2) zu bestimmen.

3. Verfahren nach einem der Ansprüche 1 bis 2, **dadurch gekennzeichnet**,
die Detektionsvorrichtung (10) die Position des Sortierguts (2) erfasst, indem sie elektromagnetische Strahlung erzeugt und detektiert.

4. Verfahren nach einem der Ansprüche 1 bis 3, **dadurch gekennzeichnet, dass**
die Detektionsvorrichtung (10) oberhalb und/ oder unterhalb der Sortierfächer (Fᵢⱼ) auf der Einsortierseite (8) des Sortierregisters (4) angeordnet ist.

5. Verfahren nach einem der Ansprüche 1 bis 4, **dadurch gekennzeichnet, dass**
die Detektionsvorrichtung (10) auf einer ersten Seite (16a) und/ oder auf einer zweiten Seite (16b) der Sortierfächer (Fᵢⱼ) auf der Einsortierseite (8) des Sortierregisters (4) angeordnet ist.

6. Verfahren nach einem der Ansprüche 1 bis 5, wobei ein Verlauf der Position des Sortierguts (2) beim Einsortieren erfasst wird.

7. Sortiersystem (14) für ein mit einer Bestimmungsinformation (6), insbesondere einer Zustelladresse (6a), versehenes Sortiergut (2), umfassend ein Sortierregister (4) umfassend eine Anzahl von Sortierfächern (Fᵢⱼ) zur Aufnahme des Sortierguts (2), wobei den Sortierfächern (Fᵢⱼ) jeweils ein Satz von Bestimmungsinformationen (6) zuordenbar ist und jedes Sortiergut (2) anhand seiner Bestimmungsinformation (6) in ein Sortierfach (Fᵢⱼ) einsortierbar ist;
**dadurch gekennzeichnet, dass**
das Sortiersystem (14) zudem eine Detektionsvorrichtung (10) umfasst, die ausgestaltet ist zum berührungslosen Bestimmen einer Position des Sortierguts (2) auf einer Einsortierseite (8) des Sortierregisters (4) während eines Einsortierens des Sortierguts (2);
das Sortiersystem (14) zudem eine Steuereinrichtung umfasst, die ausgestaltet ist, die bestimmte Position des Sortierguts (2) einem Sortierfach (Fᵢⱼ) zuzuordnen
und dass
die Steuereinrichtung ausgestaltet ist zu überprüfen, ob das anhand der bestimmten Position des Sortierguts (2) zugeordnete Sortierfach (Fᵢⱼ) mit dem der Bestimmungsinformation (6) zugeordneten Sortierfach (Fᵢⱼ) übereinstimmt.

8. Sortiersystem (14) nach Anspruch 7, **dadurch gekennzeichnet, dass**
die Detektionsvorrichtung (10) als Abstandsmessvorrichtung ausgestaltet ist, um während des Einsortierens einen Abstand (d) zwischen einem durch die Detektionsvorrichtung (10) vorgegebenen Referenzpunkt (12) und dem Sortiergut (2) zu messen.

9. Sortiersystem (14) nach einem der Ansprüche 7 oder 8, **dadurch gekennzeichnet, dass**
die Detektionsvorrichtung (10) zum Erzeugen und/ oder Detektieren elektromagnetischer Strahlung ausgestaltet ist um die Position des Sortierguts (2) zu bestimmen.

10. Sortiersystem (14) nach einem der Ansprüche 7 bis 9, **dadurch gekennzeichnet, dass**
die Detektionsvorrichtung (10) auf der Einsortierseite (8) ober- und/ oder unterhalb des Sortierregisters (4) angeordnet ist.

11. Sortiersystem (14) nach einem der Ansprüche 7 bis 10, **dadurch gekennzeichnet, dass**
die Detektionsvorrichtung (10) auf der Einsortierseite (8) auf einer ersten Seite (16a) und/ oder auf einer zweiten Seite (16b) des Sortierregisters (4) angeordnet sind.

12. Sortiersystem (14) nach einem der Ansprüche 7 bis 11, **dadurch gekennzeichnet, dass**
die Detektionsvorrichtung (10) eine mit einer Anzahl an Spalten und/ oder Zeilen des Sortierregisters (4) übereinstimmende Anzahl an Detektionssegmenten (18) umfasst.

## Claims

1. Method for tracking the sorting of a sorting item (2) provided with destination information (6), in particular a delivery address (6a), in a sorting register (4) of a sorting system (14), comprising the following method steps:
a) providing the sorting register (4) with a number of sorting compartments (*Fᵢⱼ*);
b) assigning a set of destination information (6) to the sorting compartments (*Fᵢⱼ*);
c) acquiring the destination information (6) from the sorting item (2) and determining the sorting compartment (*Fᵢⱼ*) assigned to this destination information (6);
d) sorting the sorting item (12) into the sorting compartment (*Fᵢⱼ*) assigned to the destination information (6);
e) determining a position of the sorting item (2) on the sorting side (8) of the sorting register (4) while sorting the sorting item (2) with the aid of a detection device (10) for contactless acquisition of a position of the sorting item (2) on a sorting side (8) of the sorting register (4); and
f) assigning this position to a sorting compartment (*Fᵢⱼ*);
g) checking whether the sorting compartment (*Fᵢⱼ*) assigned on the basis of the determined position of the sorting item (2) agrees with the sorting compartment (*Fᵢⱼ*) assigned to the destination information (6).

2. Method according to claim 1, **characterised in that** during the sorting process the detection device (10) measures a distance (d) between a reference point (12) predetermined by the detection device (10) and the sorting item (2) in order to determine the position of the sorting item (2).

3. Method according to one of claims 1 to 2, **characterised in that**
the detection device (10) acquires the position of the sorting item (2) by it generating and detecting electromagnetic radiation.

4. Method according to one of claims 1 to 3, **characterised in that**
the detection device (10) is arranged above and/or below the sorting compartments (*Fᵢⱼ*) on the sorting side (8) of the sorting register (4).

5. Method according to one of claims 1 to 4, **characterised in that**
the detection device (10) is arranged on a first side (16a) and/or on a second side (16b) of the sorting compartments (*Fᵢⱼ*) on the sorting side (8) of the sorting register (4).

6. Method according to one of claims 1 to 5, wherein a course of the position of the sorting item (2) is detected during the sorting process.

7. Sorting system (14) for a sorting item (2) provided with destination information (6), in particular a delivery address (6a), comprising a sorting register (4) comprising a number of sorting compartments (*Fᵢⱼ*) for receiving the sorting item (2), wherein a set of destination information (6) can be assigned to the sorting compartments (*Fᵢⱼ*) in each instance and each sorting item (2) can be sorted into a sorting compartment (*Fᵢⱼ*) with the aid of its destination information (6); **characterised in that**
the sorting system (14) additionally comprises a detection device (10) which is configured to determine, in a contact-free manner, a position of the sorting item (2) on a sorting side (8) of the sorting register (4) during a sorting of the sorting item (2);
the sorting system (14) also comprises a control facility, which is configured to assign the specific position of the sorting item (2) to a sorting compartment (*Fᵢⱼ*) and that
the control device is designed to check whether the sorting compartment (*Fᵢⱼ*) assigned on the basis of the specific position of the sorting item (2) agrees with the sorting compartment (*Fᵢⱼ*) assigned to the destination information (6).

8. Sorting system (14) according to claim 7, **characterised in that**
the detection device (10) as a distance measuring device is configured to measure a distance (d) between a reference point (12) predetermined by the detection device (10) and the sorting item (2) during the sorting process.

9. Sorting system (14) according to one of claims 7 or 8, **characterised in that**
the detection device (10) is configured to generate and/or detect electromagnetic radiation in order to determine the position of the sorting item (2).

10. Sorting system (14) according to one of claims 7 to 9, **characterised in that**
the detection device (10) is arranged on the sorting side (8) above and/or below the sorting register (4).

11. Sorting system (14) according to one of claims 7 to 10, **characterised in that**
the detection device (10) on the sorting side (8) is arranged on a first side (16a) and/or on a second side (16b) of the sorting register (4).

12. Sorting system (14) according to one of claims 7 to 11, **characterised in that**
the detection device (10) comprises a number of detection segments (18) which agrees with a number of gaps and/or rows in the sorting register (4).

## Revendications

1. Procédé destiné au suivi d'un tri d'un article à trier (2) pourvu d'une information de spécification (6), en particulier une adresse de livraison (6a), dans un registre de tri (4) d'un système de tri (14), comprenant les étapes de procédé suivantes :
a) mise à disposition du système de tri (4) avec une pluralité de casiers de tri (Fᵢⱼ) ;
b) association d'un ensemble d'informations de spécification (6) aux casiers de tri (Fᵢⱼ) ;
c) acquisition de l'information de spécification (6) par l'article à trier (2) et détermination du casier de tri (Fᵢⱼ) associé à cette information de spécification (6) ;
d) tri de l'article à trier (2) dans le casier de tri (Fᵢⱼ) associé à l'information de spécification (6) ;
e) spécification d'une position de l'article à trier (2) sur le côté tri (8) du registre de tri (4) pendant le tri de l'article à trier (2) à l'aide d'un dispositif de détection (10) destiné à l'acquisition sans contact d'une position de l'article à trier (2) sur un côté tri (8) du registre de tri (4) ; et
f) association de cette position à un casier de tri (Fᵢⱼ) ;
g) vérification du fait que, le casier de tri (Fᵢⱼ) associé à l'aide de la position spécifiée de l'article à trier (2) coïncide avec le casier de tri (Fᵢⱼ) associé à l'information de spécification (6).

2. Procédé selon la revendication 1, **caractérisé en ce que** le dispositif de détection (10) mesure pendant le tri une distance (d) entre un point de référence (12) prédéfini par le biais du dispositif de détection (10) et l'article à trier (2) pour spécifier la position de l'article à trier (2).

3. Procédé selon l'une des revendications 1 à 2, **caractérisé en ce que** le dispositif de détection (10) acquiert la position de l'article à trier (2) en générant et en détectant un rayonnement électromagnétique.

4. Procédé selon l'une des revendications 1 à 3, **caractérisé en ce que** le dispositif de détection (10) est disposé au-dessus et/ou en dessous des casiers de tri (Fᵢⱼ) sur le côté tri (8) du registre de tri (4).

5. Procédé selon l'une des revendications 1 à 4, **caractérisé en ce que** le dispositif de détection (10) est disposé sur un premier côté (16a) et/ou sur un deuxième côté (16b) des casiers de tri (Fᵢⱼ) sur le côté tri (8) du registre de tri (4) .

6. Procédé selon l'une des revendications 1 à 5, dans lequel une évolution de la position de l'article à trier (2) est acquise lors du tri.

7. Système de tri (14) pour un article à trier (2) pourvu d'une information de spécification (6), en particulier une adresse de livraison (6a), comprenant un registre de tri (4) comprenant une pluralité de casiers de tri (Fᵢⱼ) destinés à la réception de l'article à trier (2), dans lequel respectivement un ensemble d'informations de spécification (6) peut être associé aux casiers de tri (Fᵢⱼ) et chaque article à trier (2) peut être trié à l'aide de son information de spécification (6) dans un casier de tri (Fᵢⱼ) ;
**caractérisé en ce que**
le système de tri (14) comprend en outre un dispositif de détection (10) qui est configuré pour la spécification sans contact d'une position de l'article à trier (2) sur un côté tri (8) du registre de tri (4) pendant un tri de l'article à trier (2) ;
le système de tri (14) comprend en outre un dispositif de commande qui est configuré pour associer la position spécifiée de l'article à trier (2) à un casier de tri (Fᵢⱼ) et **en ce que**
le dispositif de commande est configuré pour vérifier si le casier de tri (Fᵢⱼ) associé à la position spécifiée de l'article à trier (2) coïncide avec le casier de tri (Fᵢⱼ) associé à l'information de spécification (6).

8. Système de tri (14) selon la revendication 7, **caractérisé en ce que**
le dispositif de détection (10) est configuré en tant que dispositif de mesure de distance pour mesurer pendant le tri une distance (d) entre un point de référence (12) prédéfini par le biais du dispositif de détection (10) et l'article à trier (2).

9. Système de tri (14) selon l'une des revendications 7 ou 8, **caractérisé en ce que**
le dispositif de détection (10) destiné à la génération et/ou à la détection d'un rayonnement électromagnétique est configuré pour spécifier la position de l'article à trier (2).

10. Système de tri (14) selon l'une des revendications 7 à 9, **caractérisé en ce que**
le dispositif de détection (10) est disposé sur le côté tri (8) au-dessus et/ou en dessous du registre de tri (4).

11. Système de tri (14) selon l'une des revendications 7 à 10, **caractérisé en ce que**
le dispositif de détection (10) est disposé sur le côté tri (8) sur un premier côté (16a) et/ou sur un second côté (16b) du registre de tri (4).

12. Système de tri (14) selon l'une des revendications 7 à 11, **caractérisé en ce que**
le dispositif de détection (10) comprend une pluralité de segments de détection (18) coïncidant avec une pluralité de colonnes et/ou de rangées du registre de tri (4).
